# EUROPÄISCHE PATENTSCHRIFT

(11) **EP 2 448 700 B1**
(45) Veröffentlichungstag und Bekanntmachung des Hinweises auf die Patenterteilung: **05.11.2014**
(21) Anmeldenummer: 10730085.7
(22) Anmeldetag: 30.06.2010
(51) Int. Cl.: B22D 41/56

(54) **GIESSROHRWECHSELVORRICHTUNG AM AUSGUSS EINES METALLURGISCHEN BEHÄLTERS**
CASTING PIPE CHANGING DEVICE AT THE SPOUT OF A METALLURGICAL VESSEL
DISPOSITIF DE CHANGEMENT D'UNE BUSETTE DE COULÉE DANS L'ORIFICE DE DÉCHARGE D'UN RÉCIPIENT MÉTALLURGIQUE

(30) Priorität: 01.07.2009 EP 09008614
(43) Veröffentlichungstag der Anmeldung: 09.05.2012
(73) Patentinhaber: Stopinc Aktiengesellschaft, 6311 Hünenberg (CH); Refractory Intellectual Property GmbH & Co. KG, 1100 Wien (AT); Steiner, Benno, 6244 Nebikon (CH)
(72) Erfinder: COUSIN, Jean-Daniel, CH-6003 Luzern (CH); KELLER, Werner, CH-6312 Steinhausen (CH); Steiner,Benno, 6244 Nebikon (CH)
(74) Vertreter: Luchs, Willi
(86) Internationale Anmeldenummer: PCT/EP2010/003855
(87) Internationale Veröffentlichungsnummer: WO 2011/000517

(56) Entgegenhaltungen:
- EP-B1- 1 590 114
- US-A1- 2003 029 892

## Beschreibung

Die Erfindung betrifft eine Giessrohrwechselvorrichtung zur Fixierung eines auswechselbaren, zwecks Auswechselns quer zur Giessrichtung verstellbaren Giessrohres in einer Giessstellung am Ausguss eines metallurgischen Behälters, gemäss dem Oberbegriff des Anspruches 1.

Die Druckschrift EP-B-1 590 114 offenbart ein Giessrohr, das einen zur Giessöffnungsachse koaxialen, unteren rohrförmigen Teil sowie eine obere Platte umfasst. Auf der Unterseite der Platte sind zu beiden Seiten des rohrförmigen Teils ebene Führungsflächen angeordnet, die in Giessrichtung schräg nach unten gerichtet sind und einen sich nach unten verjüngenden Plattenquerschnitt bilden. Das auswechselbare Giessrohr wird mittels einer auf die Führungsflächen einwirkenden Giessrohrwechselvorrichtung in einer Giessstellung fixiert, die mindestens je ein federbelastetes, an je eine Führungsfläche des Giessrohres andrückbares Anpresselement umfasst.

Eine Wechselvorrichtung für ein Tauchrohr gemäss der Druckschrift US-A-2003/0029892 umfasst beidseitig zur Ausgussöffnung angeordnete federbelastete Kipphebel, die ein jeweiliges Tauchrohr an eine obere feuerfeste Hülse andrücken. Die Kipphebel weisen dabei jeweils eine Führungsfläche für die Tauchrohre auf, die annähernd horizontal ausgerichtet sind und eine Kraft nach oben in Achsrichtung der Ausgussöffnung des Tauchrohres bewirken. Damit besteht eine Gefahr, dass das eingespannte Tauchrohr nur bei diesen Bereichen mit einer Druckspannung versehen ist, die mit den Kipphebeln in Berührung stehen.

Der vorliegenden Erfindung liegt die Aufgabe zugrunde, eine Giessrohrwechselvorrichtung der eingangs genannten Art zu schaffen, die in Zusammenwirkung mit besonders vorteilhaft ausgebildeten Führungsflächen des Giessrohres eine optimale Druckkraftübertragung ermöglicht.

Diese Aufgabe wird erfindungsgemäss durch eine Giessrohrwechselvorrichtung mit den Merkmalen des Anspruches 1 gelöst.

Weitere bevorzugte Ausgestaltungen der erfindungsgemässen Giessrohrwechselvorrichtung bilden den Gegenstand der abhängigen Ansprüche.

Bei der erfindungsgemässen Giessrohrwechselvorrichtung wird das jeweilige Anpresselement mit einem in der Verstellrichtung des Giessrohres stufenweise oder konvex oder ähnlich gekrümmten Kopf an eine in ihrer Längsrichtung bzw. in der Verstellrichtung gekrümmte Führungsfläche des Giessrohres angedrückt, wodurch die von den Anpressbolzen ausgeübten Druckkräfte optimal, mehr gegen die Giessrohröffnung hin und somit gleichmässiger einwirkend, übertragen werden. Dadurch wird die Gefahr, dass insbesondere am Übergang von der Platte zum rohrförmigen Teil im feuerfesten Material Risse entstehen, wesentlich vermindert. Zudem wird bessere Zentrierung des Giessrohres in Giessposition erreicht.

Die Erfindung wird nachfolgend anhand der Zeichnungen näher erläutert. Es zeigen:
- Fig. 1: ein erstes Ausführungsbeispiel eines Giessrohres in Seitenansicht, mit drei Anpressbolzen einer erfindungsgemässen Andruckvorrichtung;
- Fig. 2: einen Schnitt nach Linie II-II in Fig. 1;
- Fig. 3: im vergrösserten Massstab einen Schnitt nach Linie III-III in Fig.2;
- Fig. 4: ein zweites Ausführungsbeispiel eines Giessrohres in einer der Fig. 2 entsprechenden Darstellung;
- Fig. 5: ein drittes Ausführungsbeispiel eines Giessrohres in einer der Fig. 2 entsprechenden Darstellung;
- Fig. 6: ein weiteres Ausführungsbeispiel eines Giessrohres in perspektivischer Darstellung;
- Fig. 7: einen Längsschnitt durch das Giessrohr nach Fig. 6;
- Fig. 8: ein Ausführungsbeispiel einer erfindungsgemässen Andruckvorrichtung, mit einer von Fig. 1 bis 3 abweichenden Anzahl und Anordnung der Anpressbolzen; und
- Fig. 9: eine weitere Ausführungsform einer erfindungsgemässen Andruckvorrichtung.

In Fig.1 bis 3 ist ein auswechselbares Giessrohr 1 dargestellt, das mittels einer Giessrohrwechselvorrichtung in einer Giessposition am Ausguss eines metallurgischen Behälters fixierbar ist. Der Behälter selber ist in der Zeichnung nicht dargestellt, und von der Giessrohrwechselvorrichtung sind lediglich drei Anpressbolzen 2 ersichtlich. Die federbelasteten Anpressbolzen 2 wirken auf das Giessrohr 1 ein und drücken es in einer Giessstellung entweder direkt an eine feuerfeste Hülse des Behälters oder an eine Verschlussplatte eines am Behälter angebrachten Schiebeverschlusses an.

Das Giessrohr 1 weist eine Giessöffnung 3 auf und umfasst einen zur Giessöffnungsachse a koaxialen, unteren rohrförmigen Teil 4 sowie eine obere Platte 5. Die Platte 5 weist auf ihrer Unterseite zwei zu beiden Seiten des rohrförmigen Teils 4 angeordnete Führungsflächen 10 auf, die in Giessrichtung schräg nach unten gerichtet sind und einen sich nach unten verjüngenden Plattenquerschnitt bilden. Der Winkel α, den die Führungsflächen 10 mit der Giessöffnungsachse a einschliessen, kann 20° bis 80°, vorzugsweise 45° wie dargestellt, betragen. Über die Führungsflächen 10 kann das Giessrohr 1 zwecks Auswechselns quer zur Giessrichtung, in Richtung A nach Fig. 3, verstellt und ein neues Giessrohr 1 wieder in die Giessstellung gebracht werden.

Auf die Führungsflächen 10 wirken auch die bereits erwähnten, federbelasteten Anpressbolzen 2 (aus Fig. 2 ist lediglich der auf die eine Führungsfläche 10 einwirkende Anpressbolzen 2 ersichtlich; selbstverständlich sind auch der anderen Führungsfläche 10 Anpressbolzen 2 zugeordnet).

Die beiden Führungsflächen 10 der Platte 5 sind in ihrer Längsrichtung bzw. in der Verstellrichtung A des Giessrohres 1 gekrümmt, dies stufenweise oder konvex oder in ähnlicher Weise gebogen, wie zum Beispiel oval, ein Vieleck, annähernd rund etc. Mit Vorteil sind sie bezüglich einer die Giessöffnungsachse a umfassenden, in Richtung A verlaufenden Mittelebene der Platte 5 konvex gekrümmt, wobei der Krümmungsradius R1 (Fig. 3) grösser ist als der maximale Abstand der jeweiligen Führungsfläche 10 von der die Giessöffnungsachse a umfassenden Mittelebene der Platte 5.

Erfindungsgemäss werden die Anpressbolzen 2 jeweils mit einem Kopf 2a an die Führungsflächen 10 federnd angedrückt, der in der Verstellrichtung A des Giessrohres 1 konvex gewölbt ist und einen Krümmungsradius R3 (Fig. 3) aufweist. Die Anpressbolzen 2 stehen in einer Linienberührung mit den Führungsflächen 10. Die von den parallel zueinander angeordneten Anpressbolzen 2 auf die Platte 5 ausgeübten Druckkräfte verlaufen nicht parallel, sondern sind mehr ins Zentrum einwirkend und somit gleichmässiger verteilt. Dadurch wird die Gefahr, dass insbesondere am Übergang von der Platte 5 zum rohrförmigen Teil 4 im feuerfesten Material Risse entstehen, wesentlich vermindert (sowohl der rohrförmige Teil 4 als auch die Platte 5 bestehen aus einem feuerfesten Material, dass zumindest im Plattenbereich von einem Blechmantel 9 umgeben ist).

Beim dargestellten Ausführungsbeispiel wirken jeweils drei Anpressbolzen 2 auf die jeweilige Führungsfläche 10. Die Anzahl der Anpressbolzen 2 könnte anders gewählt werden. Bei Verwendung von mehreren Anpressbolzen 2 wird mit Vorteil die Kopfhöhe und/oder der Federhub der einzelnen nebeneinander angeordneten Anpressbolzen 2 der Krümmung der jeweiligen Führungsfläche 10 angepasst und somit die Verspannkraft optimiert.

Bei der in Fig. 1 bis 3 dargestellten Ausführungsform des Giessrohres 1 verlaufen die in ihrer Längsrichtung bzw. in der Verstellrichtung A des Giessrohres 1 gekrümmten, schräg nach unten gerichteten Führungsflächen 10 im vertikalen Schnitt gesehen gerade, was insbesondere in Fig. 2 ersichtlich ist.

Fig. 4 zeigt ein Giessrohr 1' mit einer Platte 5', deren Führungsflächen 10' wiederum in ihrer Längsrichtung bzw. in der Verstellrichtung A des Giessrohres 1 einen Krümmungsradius R4 aufweisen, zusätzlich jedoch auch im vertikalen Querschnitt konvex ausgebildet sind, d.h. eine Wölbung nach aussen mit einem Radius R2 aufweisen. Der Krümmungsradius R4 der Führungsflächen 10' in der Verstellrichtung A ist bezüglich der Giessöffnungsachse a exzentrisch, ähnlich wie bei der Ausführung nach Fig. 1 bis 3.

Auch bei der in Fig. 5 dargestellten Variante eines Giessrohres 1" sind die in ihrer Längsrichtung bzw. in der Verstellrichtung A des Giessrohres 1 gekrümmten Führungsflächen 10" zusätzlich auch im vertikalen Querschnitt nach aussen mit einem Radius R5 gewölbt. Was den Krümmungsradius R5 der Führungsflächen 10" in der Verstellrichtung A anbelangt, handelt es sich um eine sogenannte Schrägkreisvariante, bei der die den Radius R5 aufweisende Wölbung noch zusätzlich in einer beispielsweise 45° betragenden Schräglage zur Giessöffnungsachse a ausgeführt ist. Auch bei den Varianten nach Fig. 4 und Fig. 5 stehen die in der Verstellrichtung A des Giessrohres 1' bzw. 1" konvex gewölbten Anpressbolzen 2 in einer Punktberührung mit den entsprechenden Führungsflächen 10' bzw. 10", wobei die auf die Platte 5' bzw. 5" ausgeübten Druckkräfte gleichmässiger verteilt sind, als bei bekannten Giesrohren mit ebenen Führungsflächen.

Fig. 6 und Fig. 7 zeigen eine Variante eines Giessohres 61, welches an sich gleich ausgebildet ist wie dasjenige nach Fig. 1 bis Fig. 3 und daher nachfolgend nunmehr die Unterschiede erläutert sind. Dieses Giessrohr 61 ist ebenfalls mit diesen erfindungsgemässen Führungsflächen 60 versehen, welche in Giessrichtung schräg nach unten gerichtet sind und einen sich nach unten verjüngenden Plattenquerschnitt bilden. Der hauptsächliche Unterschied gegenüber den Führungsflächen 10 nach Fig. 1 besteht darin, dass deren Krümmungsradius R6 jeweils in horizontaler Ausrichtung. d.h. senkrecht zur Achse a gebildet ist. Dieser Krümmungsradius R6 ist wiederum um ein Vielfaches grösser als der Radius des rohrförmigen Teils 64 des Giessrohres 61.

Gemäss Fig. 8 ist ein Ausführungsbeispiel einer erfindungsgemässen Anpressvorrichtung 50 mit senkrecht bzw. radial zur Führungsfläche 10 angeordneten Anpressbolzen 2' veranschaulicht. Es sind die vier Anpressbolzen 2' sowie die auf diese einwirkenden, koaxial zu den Anpressbolzen 2' angeordneten Feder 51 in einem Gehäuse 52 untergebracht, aus dem selbstverständlich die in Verstellrichtung A konvex gewölbten Köpfe 2a' zumindest teilweise hinausragen. Die Anpressvorrichtung 70 weist eine einfache, kompakte Bauweise auf.

Fig. 9 zeigt eine weitere Ausführungsform einer erfindungsgemässen Giessrohrwechselvorrichtung 70, bei welcher das jeweilige Anpresselement nicht als ein Anpressbolzen, sondern als ein Kipphebel 72 ausgebildet ist, dessen eine Arm 73 mit dem in der Verstellrichtung A des Giessrohres konvex gewölbten Kopf 72a versehen und ein anderer Arm 74 von einer Feder 71 belastet ist. Während die Anpressung des Kopfes wiederum beispielsweise unter einem Winkel von 45° zur vertikalen Giessrohrachse erfolgt, ist die jeweilige Feder 71 horizontal angeordnet. Diese Bauweise ist komplizierter als diejenige nach Fig. 8 und beansprucht mehr Platz, allerdings ist hier die Hitzeeinwirkung auf die Federn 71 kleiner.

Die Erfindung ist mit den erläuterten Ausführungsbeispielen ausreichend dargetan. Sie könnte aber noch in weiteren Varianten realisiert sein.

Die Krümmung der Führungsflächen 10; 10'; 10" in ihrer Längsrichtung bzw. in der Verstellrichtung A des Giessrohres 1; 1'; 1" könnte theoretisch auch durch Aufteilen der jeweiligen Führungsfläche 10; 10'; 10" in ebene Teilstrecken, die zueinander unter einem Winkel stehen würden, realisiert werden.

In den oben erläuterten Ausführungen verläuft der gebildete Krümmungsradius der jeweiligen Führungsfläche entweder senkrecht oder in einem Winkel (z.B. 45°) zur Achse a des Giessrohrs. Im Prinzip könnte dieser Winkel auch annähernd 0° betragen, d.h. der Krümmungsradius wäre dann parallel zur Achse a ausgerichtet. Je nachdem, wie dieser Winkel gewählt wird, wirkt sich dies auf die Form der Führungsfläche in ihrer Längsausbildung aus.

Die Anpressbolzen könnten statt parallel zueinander auch senkrecht zu den gekrümmten Führungsflächen bzw. zu den die Krümmung bildenden Teilstrecken angeordnet sein.

Theoretisch könnten die Anpressbolzen zumindest in der Giessposition auch statt in einer Linienberührung in einer Flächenberührung mit den Führungsflächen stehen.

## Patentansprüche

1. Giessrohrwechselvorrichtung am Ausguss eines metallurgischen Behälters sowie dazugehöriges Giessrohr, bei welcher federbelastete, an Führungsflächen (10; 10'; 10"; 60) des Giessrohres (1, 1'; 1"; 61) andrückbare Anpresselemente (2; 2'; 72) vorgesehen sind, wobei das Giessrohr (1, 1'; 1"; 61) einen rohrförmigen Teil (4; 64) sowie eine obere Platte (5; 5'; 5") umfasst und die Führungsflächen (10; 10'; 10"; 60) auf der Unterseite der Platte (5; 5'; 5") zu beiden Seiten des rohrförmigen Teils (4; 64) angeordnet und schräg nach unten gerichtet sind und einen sich nach unten verjüngenden Plattenquerschnitt bilden, **dadurch gekennzeichnet, dass** die Anpresselemente (2; 2'; 72) jeweils mit einem in der Verstellrichtung (A) des Giessrohres (1; 1'; 1"; 61) stufenweise oder konvex gekrümmten Kopf (2a; 2a'; 72a) versehen und an eine in ihrer Längsrichtung bzw. in der Verstellrichtung (A) gekrümmte Führungsfläche (10; 10'; 10"; 60) des Giessrohres (1, 1'; 1"; 61) andrückbar sind.

2. Giessrohrwechselvorrichtung nach Anspruch 1, **dadurch gekennzeichnet, dass** die Anpresselemente jeweils als ein mit dem konvex gewölbten Kopf (2a; 2a') versehener Anpressbolzen (2; 2') ausgebildet sind, wobei eine auf den Anpressbolzen (2; 2') einwirkende Feder (51) koaxial zu demselben angeordnet ist.

3. Giessrohrwechselvorrichtung nach Anspruch 2, **dadurch gekennzeichnet, dass** jeweils eine Anzahl von an die jeweilige Führungsfläche (10; 10'; 10"; 60) der Platte (5; 5'; 5") andrückbaren, in der Verstellrichtung (A) des Giessrohres (1; 1'; 1"; 61) nebeneinander angeordneten, federbelasteten Anpressbolzen (2; 2') vorgesehen sind, die jeweils mit einem in der Verstellrichtung (A) konvex gewölbten Kopf (2a; 2a') versehen sind.

4. Giessrohrwechselvorrichtung nach Anspruch 3, **dadurch gekennzeichnet, dass** die an die jeweilige Führungsfläche (10; 10'; 10"; 60) andrückbaren Anpressbolzen (2) parallel nebeneinander angeordnet sind.

5. Giessrohrwechselvorrichtung nach Anspruch 3, **dadurch gekennzeichnet, dass** die Anpressbolzen (2') senkrecht zu der gekrümmten Führungsfläche (10; 10'; 10"; 60) bzw. zu den die Krümmung bildenden Teilstrecken gerichtet sind.

6. Giessrohrwechselvorrichtung nach Anspruch 1, **dadurch gekennzeichnet, dass** das jeweilige Anpresselement als ein Kipphebel (72) ausgebildet ist, dessen ein Arm (73) mit dem in der Verstellrichtung (A) des Giessrohres (1; 1'; 1"; 61) konvex gewölbten Kopf (72a) versehen und ein anderer Arm (74) von einer Feder (71) belastet ist.

## Claims

1. Casting tube changing device at the spout of a metallurgical container, comprising pressable pressing elements (2; 2'; 72) that can be pressed onto guide surfaces (10; 10'; 10"; 60) of the casting tube (1, 1'; 1"; 61), whereby the casting tube (1, 1'; 1"; 61) comprising a tubular part (4; 64) and an upper plate (5; 5'; 5"), and the guide surfaces (10; 10'; 10"; 60) on the lower side of the plate (5; 5'; 5") being arranged to both sides of the tubular part (4; 64) and being directed downwardly at an angle and forming a downwardly tapering plate cross-section, **characterised in that**
the pressing elements (2; 2'; 72) are respectively provided with a head (2a; 2a'; 72a) curved in stages or convexly in the adjustment direction (A) of the casting tube (1, 1'; 1"; 61) and can be pressed onto a guide surface (10; 10'; 10"; 60) of the casting tube (1, 1'; 1"; 61) curved in their longitudinal direction respectively in the adjustment direction (A).

2. Casting tube changing device according to Claim 1, **characterised in that** the pressing elements are respectively configured as a pressing pin (2; 2') provided with the convexly curved head (2a; 2a'), whereby a spring (51) acting on the pressing pin (2; 2') being arranged coaxially to the latter.

3. Casting tube changing device according to Claim 2, **characterised in that** a number of spring-loaded pressing pins (2; 2'), arranged next to one another in the adjustment direction (A) of the casting tube (1, 1'; 1"; 61), which can be pressed onto the respective guide surface (10; 10'; 10"; 60) of the plate (5; 5'; 5"), and which are respectively provided with a head (2a; 2a') convexly curved in the adjustment direction (A).

4. Casting tube changing device according to Claim 3, **characterised in that** the pressing pins (2) that can be pressed onto the respective guide surface (10; 10'; 10"; 60) are arranged parallel next to one another.

5. Casting tube changing device according to Claim 3, **characterised in that** the pressing pins (2') are directed perpendicularly to the curved guide surface (10; 10'; 10"; 60) respectively to the sub-sections forming the curvature.

6. Casting tube changing device according to Claim 1, **characterised in that** the respective pressing element is configured as a tilting lever (72), whose one arm (73) is provided with the head (72a) convexly curved in the adjustment direction (A) of the casting tube (1; 1'; 1"; 61) and another arm (74) is loaded by a spring (71).

## Revendications

1. Dispositif de changement d'un tuyau de coulée à la busette de coulée d'un récipient métallurgique ainsi que tuyau de coulée associé, dans lequel il est prévu des éléments (2 ; 2' ; 72) de poussée, soumis à l'action de ressorts et pouvant être poussés sur des surfaces (10 ; 10' ; 10'' ; 60) de guidage du tuyau (1 , 1' ; 1" ; 61) de coulée, le tuyau (1 , 1' ; 1" ; 61) de coulée comprenant une partie (4 ; 64) tubulaire ainsi qu'un plateau (5 ; 5' ; 5'') supérieur et les surfaces (10 ; 10' ; 10" ; 60) de guidage étant disposées du côté inférieur du plateau (5 ; 5' ; 5") des deux côtés de la partie (4 ; 64) tubulaire et étant inclinées vers le bas et formant une section transversale de plateau se rétrécissant vers le bas, **caractérisé en ce que** les éléments (2 ; 2' ; 72) de poussée sont pourvus respectivement d'une tête (2a ; 2a' ; 72a), courbée palier par palier ou de manière convexe dans la direction (A) de réglage du tuyau (1 , 1' ; 1" ; 61) de coulée et peuvent être poussés sur une surface (10 ; 10' ; 10" ; 60) de guidage, courbée dans sa direction longitudinale ou dans la direction (A) de réglage, du tuyau (1 , 1' ; 1" ; 61) de coulée.

2. Dispositif de changement d'un tuyau de coulée suivant la revendication 1, **caractérisé en ce que** les éléments de poussée sont constitués respectivement sous la forme d'un axe (2 ; 2') de poussée, pourvu de la tête (2a ; 2a') courbée de manière convexe, un ressort (51) agissant sur l'axe (2 ; 2') de poussée étant disposé coaxialement à celui-ci.

3. Dispositif de changement d'un tuyau de coulée suivant la revendication 2, **caractérisé en ce qu'**il est prévu respectivement un certain nombre d'axes (2 ; 2') de poussée, soumis à l'action d'un ressort, disposés les uns à côté des autres dans la direction (A) de réglage du tuyau (1 ; 1' ; 1" ; 61) de coulée, pouvant être poussés sur la surface (10 ; 10' ; 10" ; 60) de guidage respective du plateau (5 ; 5' ; 5" ) et pourvus respectivement d'une tête (2a ; 2a') courbée de manière convexe dans la direction (A) de réglage.

4. Dispositif de changement d'un tuyau de coulée suivant la revendication 3, **caractérisé en ce que** les axes (2) de poussée pouvant être poussés sur la surface (10 ; 10' ; 10" ; 60) de guidage respective sont disposés parallèlement les uns à côté des autres.

5. Dispositif de changement d'un tuyau de coulée suivant la revendication 3, **caractérisé en ce que** les axes (2') de poussée sont dirigés perpendiculairement à la surface (10 ; 10' ; 10" ; 60) de guidage courbée ou aux sections partielles formant la courbure.

6. Dispositif de changement d'un tuyau de coulée suivant la revendication 1, **caractérisé en ce que** l'élément de poussée respectif est constitué sous la forme d'un levier (72) basculant, dont un bras (73) est pourvu de la tête (72a) courbée de manière convexe dans la direction (A) de réglage du tuyau (1 ; 1' ; 1" ; 61) de coulée et dont un autre bras (74) est soumis à l'action d'un ressort (71).
